# FASCICULE DE BREVET EUROPEEN

(11) **EP 1 432 077 B1**
(45) Date de publication et mention de la délivrance du brevet: **09.06.2010**
(21) Numéro de dépôt: 03360145.1
(22) Date de dépôt: 19.12.2003
(51) Int. Cl.: H01R 9/26

(54) **Appareil électrique du type modulaire à faces de raccordement inclinées**
Modulares elektrisches Gerät mit geneigten Kopplungsflächen
Modular electrical apparatus having inclined connection sides

(30) Priorité: 20.12.2002 FR 0216370
(43) Date de publication de la demande: 23.06.2004
(73) Titulaire: HAGER ELECTRO S.A., F-67210 Obernai (FR)
(72) Inventeur: Bournarie, Christophe, 67230 Benfeld (FR); Brunetti, Egidio, 67190 Grendelbruch (FR)
(74) Mandataire: Littolff, Denis

(56) Documents cités:
- EP-A- 0 772 256
- EP-A- 1 124 286
- DE-A- 4 235 550
- DE-A- 4 413 151
- DE-U- 7 826 042
- GB-A- 2 171 564

## Description

La présente invention concerne un appareil électrique du type disjoncteur, bloc ou interrupteur différentiel, comportant un boîtier isolant prévu pour être monté sur un rail support accolé à des boîtiers d'appareils électriques du même type pour constituer un circuit de distribution électrique, par exemple disposé dans un tableau de distribution.

Ces appareils étant montés sur lesdits rails en rangées successives, leur connexion au circuit, au moyen de conducteurs externes, se fait dans des faces perpendiculaires d'une part à leur plan d'accolement, et d'autre part aux rails de montage. Des orifices menant aux dits moyens de connexion sont pratiqués dans ces faces, qui sont par conséquent accessibles pour un utilisateur selon une direction d'action verticale, et dans un volume réduit séparant les faces de raccordement de deux rangées adjacentes.

Lorsque les moyens de connexion sont réalisés par un dispositif à cage et vis, les têtes de vis sont accessibles depuis la façade du produit, située directement en face de l'utilisateur de sorte que le serrage/déserrage puisse être effectué avec une bonne visibilité. L'insertion des câbles, barres de pontage, etc. dans les cages est en revanche plus malaisée, notamment si le tableau de distribution est bien rempli, et que les câbles/barres de distribution sont nombreux. Le fait que les orifices d'insertions ne soient pas ou peu visibles, l'exiguïté du volume d'accès à ces orifices, ainsi que des conditions d'éclairage dans le tableau de distribution qui ne sont pas toujours optimales, rendent parfois la tâche du monteur compliquée.

Pour faciliter les opérations de connexion, les moyens classiques à cage et vis sont de plus en plus souvent remplacés par des dispositifs de raccordement rapide, basés sur une lame ressort précontrainte en appui sur la borne électrique d'entrée ou de sortie de l'appareil, et qui permet l'introduction par enfichage d'un conducteur. L'opération de raccordement est quasi immédiate, par comparaison avec la connexion dans une cage traditionnelle, pour laquelle il faut maintenir le conducteur au moins pendant une partie du vissage de la vis de serrage. Toutefois, l'orifice menant aux moyens de raccordement rapide est en général de taille inférieure à celui sur lequel débouchent les cages, et l'introduction de l'extrémité d'un conducteur peut par conséquent parfois s'avérer malaisée.

L'existence de plusieurs niveaux de pontage, sur une même face, permettant la connexion simultanée d'une barre de pontage et d'un conducteur individuel n'arrange à cet égard pas les choses. La ou les barres de pontage sont en effet souvent situées plus proches de la façade que l'ouverture d'introduction du conducteur individuel, et elle(s) masque(nt) parfois l'orifice de raccordement dudit conducteur individuel.

Pour faciliter la connexion, et notamment s'affranchir des problèmes liés à l'exiguïté et au manque de visibilité, il a été proposé que les moyens de connexion soient amovibles, c'est-à-dire détachables du boîtier, de telle sorte que la connexion puisse être faite indépendamment de la localisation dudit boîtier. C'est notamment l'objet du brevet publié sous le n° EP-1 124 286, au nom du même déposant, qui divulgue un bornier de raccordement rapide par enfichage direct de conducteur(s) équipant des appareils électriques modulaires et comportant des moyens pour brocher ou débrocher sans outil et à tout moment ledit bornier.

Ce bornier débrochable est au surplus équipé de moyens de guidage se développant à l'extérieur du boîtier, et qui permettent - particulièrement en cas d'utilisation brochée - le guidage de l'extrémité des câbles pour les insérer dans les orifices aboutissant aux moyens de connexion rapide.

L'idée à la base de la présente invention est également de faciliter le raccordement des conducteurs, mais sans que le boîtier ne présente de partie amovible, comme c'est le cas dans le brevet EP-1 124 286. A cet effet, un nouveau boîtier a été créé, selon l'invention, qui améliore la visibilité en vue de faciliter l'accession aux moyens de connexion, et qui autorise de plus une modification de la direction d'insertion des câbles dans lesdits moyens pour augmenter le degré d'ergonomie de l'opération de connexion.

Pour remplir ces objectifs, l'invention, qui conceme un appareil électrique de type disjoncteur, bloc ou interrupteur différentiel, comportant classiquement un boîtier isolant dont la façade est équipée d'un levier de commande, une semelle opposée à ladite façade étant prévue pour être montée sur un rail support normalisé, ledit boîtier pouvant de plus être accolé suivant ses grandes faces latérales à des boîtiers d'appareils électriques du même type et étant muni, pour son raccordement à un circuit de distribution d'électricité, de moyens de connexion d'entrée et de sortie respectivement accessibles via au moins un orifice pratiqué dans une face de raccordement connexe d'une part à la semelle et d'autre part aux faces d'accolement, se caractérise à titre essentiel en ce qu'au moins la face de raccordement dans laquelle débouchent les moyens de connexion d'entrée est constituée d'une pièce additionnelle solidarisée au boîtier, comportant au moins un orifice d'introduction d'un ou plusieurs conducteurs pratiqué dans au moins une surface inclinée par rapport à la face de raccordement de telle sorte que chaque orifice soit visible et accessible dans le prolongement de la façade de l'appareil électrique.

Par rapport aux boîtiers classiques, les boîtiers de l'invention comportent par conséquent deux modifications majeures : un changement de l'axe d'introduction des conducteurs, et une inclinaison des faces de raccordement de telle sorte qu'elles deviennent visibles par un utilisateur placé face au tableau de distribution, c'est-à-dire face aux façades équipées des leviers de commande.

L'existence d'une pièce additionnelle est avantageuse en termes d'industrialisation du montage des appareils électriques. En effet, cette pièce est fixée au reste du boîtier en fin de montage, ce qui offre, pendant la plus grande partie de l'assemblage, un accès aux parties sous tension permettant de réaliser des tests de fonctionnement. Cette ouverture permet de plus de faciliter le montage de certains composants qu'il faudrait autrement introduire par les orifices de connexion.

Pour faciliter encore le travail de connexion des câbles, chaque orifice est prolongé par un canon de guidage dont l'axe est sensiblement perpendiculaire à la surface inclinée dans laquelle est pratiqué ledit orifice.

Bien que tous les moyens de connexions puissent bénéficier de l'invention, celle-ci s'applique en effet particulièrement bien à des moyens de connexion dits rapides, c'est-à-dire basés sur des lames ressorts. Dans ce cas, l'orifice d'entrée des câbles à raccorder est assez restreint, et doit de préférence comporter un tel canon de guidage, pour que l'extrémité du câble puisse s'insérer dans de bonnes conditions entre la borne et la lame ressort. Le canon de guidage trouve cependant également à s'appliquer dans des configurations dans lesquelles les moyens de connexion sont à cage et à vis.

Pour chaque phase ou le neutre, il peut y avoir plusieurs possibilités de connexion. Pour améliorer encore les possibilités de guidage, il a été prévu, selon l'invention, que le nombre d'orifices corresponde au nombre d'unités de moyens de connexions.

Pour différencier la phase et le neutre, outre parfois l'existence d'un marquage en couleurs, les boîtiers comportent en général des niveaux de pontages distincts, et donc des positionnements différents des moyens de connexion. Ainsi, dans l'invention, la pièce additionnelle peut comporter plusieurs surfaces inclinées, mais décalées l'une par rapport à l'autre pour différencier la zone d'introduction par exemple des conducteurs de phase de celle des conducteurs de neutre.

La réalisation de la connexion, vue de l'utilisateur, se fait exactement de la même manière, seul change le plan d'introduction du câble dans l'orifice de connexion, qui subit un décalage.

Dans l'hypothèse où les moyens de raccordement sont à lame ressort, ils permettent un enfichage direct des conducteurs, de préférence rigides, qui s'insèrent entre la borne et la lame précontrainte. Ce mode de connexion nécessite cependant l'utilisation d'un moyen d'allègement de la contrainte du ressort pour pouvoir libérer les câbles. Cela peut être fait en intégrant un bouton au boîtier, qui vient exercer une contrainte supplémentaire sur le ressort en vue de ladite libération. Alternativement, cette libération peut également être effectuée par un outil du type tournevis, c'est-à-dire muni d'une tige permettant d'exercer une telle action supplémentaire sur la lame ressort.

A cet effet, selon une possibilité, chaque orifice d'introduction est surmonté d'un conduit de passage d'un outil apte à déplacer la lame ressort pour libérer le conducteur enfiché.

Dans la pièce additionnelle, sur son côté interne, chaque lame ressort est de préférence disposée entre des nervures prolongeant vers l'intérieur le canon de guidage et s'étendant sensiblement parallèlement aux grandes faces latérales du boîtier.

Ces nervures visent notamment à séparer et isoler les différentes lames ressorts situées au même niveau de pontage pour une même surface inclinée. En l'absence de pièce additionnelle, il faudrait procéder au montage d'éléments séparateurs via les orifices de connexion, ce qui est industriellement beaucoup moins favorable.

Selon une possibilité, la pièce additionnelle est clipsable sur le boîtier de l'appareil électrique.

Aux fins de permettre ce clipsage, ladite pièce comporte, au moins à ses extrémités supérieure et inférieure, des pattes à extrémité unciforme venant se clipser élastiquement dans des logements ou ouvertures prévues à cet effet dans le boîtier.

Cette pièce clipsable peut en réalité être vue comme un capot qui vient fermer le boîtier, notamment sur sa face de raccordement d'entrée. Elle peut également comporter une portion d'allure parallèle à la façade, constituant une partie de cette dernière, dont l'extrémité libre comporte des pattes flexibles prévues pour se clipser dans le boîtier.

Dans ce dernier cas, le capot constitué de cette pièce recouvre par conséquent au moins une partie de deux surfaces connexes, la face de raccordement et une partie de la façade.

Alternativement au clipsage, ladite pièce additionnelle peut être fixée au boîtier par exemple par collage et/ou par soudage.

Selon une possibilité, la portion de la pièce additionnelle constituant une partie de la façade comporte au moins un orifice de contrôle de la présence de tension. Elle peut également être munie d'une rainure de calibrage de la longueur de dénudage du conducteur à connecter.

Tout boîtier comportant sur au moins une de ses faces de raccordement une face inclinée selon l'invention permet au monteur électricien ou à l'utilisateur de réaliser des connexions électriques avec un confort optimal, ce qui procure notamment un gain de rapidité au montage conférant au produit un avantage économique indéniable.

L'invention va à présent être décrite plus en détail, en référence aux figures annexées, pour lesquelles :
- la figure 1 est une coupe longitudinale, côté phase, d'une portion de disjoncteur comportant des moyens de connexion d'entrée à lame ressort, et muni d'une pièce additionnelle à surface(s) inclinée(s) selon l'invention ;
- la figure 2 est une vue en coupe longitudinale, côté neutre, de la même portion dudit disjoncteur ;
- la figure 3 est une vue en perspective du côté externe d'une pièce à surfaces inclinées comportant deux orifices d'insertion et deux orifices de déconnexion, respectivement pour la phase et pour le neutre ;
- la figure 4 montre le côté interne d'une pièce additionnelle ; et
- la figure 5 constitue une vue en perspective d'un disjoncteur phase-neutre muni d'une pièce selon l'invention.

En référence à la figure 1, la partie du boîtier visible montre la façade (F) du disjoncteur, la face (C) dans laquelle débouchent les moyens de connexion, ainsi que la semelle (S) permettant la fixation du boîtier aux rails. La façade (F) présente elle-même deux niveaux, une manette de commande (non représentée) dépassant du niveau le plus élevé.

Selon l'invention, une pièce (P) équipe la face (C) et, en l'occurrence, le niveau le plus bas de la façade (F). Cette pièce présente un orifice (1) donnant accès à une lame ressort (2) via un canon de guidage (3). Elle est surmontée d'un second orifice (4) donnant accès à un conduit (5) débouchant également sur la lame ressort (2). La fonction des deux orifices (1, 4) et des conduits (3, 5) correspondants n'est évidemment pas identique.

Le couple orifice (1) / canon de guidage (3) permet l'accès à l'extrémité libre (6) de la lame ressort (2). Cette extrémité libre est précontrainte en appui contre une borne électrique (7) de l'appareil électrique. Le canon de guidage (3) permet d'orienter et de guider l'extrémité libre d'un conducteur de telle sorte que celle-ci puisse s'insérer entre la borne (7) et l'extrémité (6) de la lame ressort (2), pour réaliser une connexion électrique avec les moyens de connexion ainsi constitués.

Le couple orifice (4) / conduit (5) permet l'insertion d'un outil allongé, de type tournevis, permettant de libérer la contrainte exercée par la lame ressort (2) sur le conducteur, ce qui est obtenu en exerçant une contrainte supplémentaire sur ladite lame ressort (2).

La borne (7) est reliée, via une tresse conductrice (8), à une bilame (9) permettant, via une serrure, d'écarter le contact mobile du contact fixe en cas de surintensité, selon une mise en oeuvre bien connue en soi, et qui ne sera pas davantage expliquée dans le cadre de la présente description.

Selon un aspect essentiel de l'invention, les orifices (1 et 4) sont pratiqués dans une surface inclinée (I) de la pièce (P), qui présente une inclinaison de l'ordre de 45° par exemple par rapport à la façade (F), de telle sorte que ces orifices (1, 4) soient visibles par un utilisateur qui regarde dans la direction de la flèche (A). Cette surface (I), du fait de son inclinaison, est visible dans le prolongement direct de ladite façade (F), et l'opération de connexion / déconnexion d'un conducteur dans/de l'appareil électrique est immédiate et aisée pour l'utilisateur.

En l'espère, la pièce (P) se prolonge en façade du produit et se fixe au niveau de l'épaulement marquant la surélévation de la façade (F), à l'aide de crochets unciformes (19) équipant son extrémité libre, qui viennent se clipser dans des orifices situés à la base dudit épaulement.

D'autres crochets (non visibles sur cette figure) permettent de réaliser la fixation par clipsage dans la partie basse de l'appareil, c'est-à-dire au voisinage de la semelle (S).

En référence à la figure 2, la même pièce (P), sectionnée du côté neutre, comporte une seconde surface inclinée (I') décalée par rapport à la première surface (I) et à la façade (F) de telle sorte qu'une différentiation oculaire puisse être effectuée entre le côté phase et le côté neutre. Cette surface inclinée (I') se développe en prolongation de la partie inférieure d'une surface d'allure verticale (18).

Comme en figure 1, pour chaque lame ressort (12), dont l'extrémité (16) est contrainte en appui contre la borne (17), s'ouvrent deux orifices (10 et 14) respectivement prolongés par un canon de guidage (13) et un conduit (15) de manière à pouvoir permettre la connexion / déconnexion de l'extrémité dénudée d'un conducteur rigide.

En figure 2, une patte de fixation (19') de la pièce (P) apparaît en partie inférieure de celle-ci, ladite patte (19') venant se clipser dans un logement (20) équipant le boîtier.

Les pattes de clipsage supérieures (19) apparaissent également en figure 3, dans le prolongement de la partie de la pièce (P) qui constitue une portion de façade (F). Cette portion comporte également des orifices (21, 21') de contrôle de la présence de tension dans l'appareil.

Cette figure 3 montre clairement le décalage entre les surfaces inclinées (I et I') dans lesquelles il est possible d'insérer plusieurs orifices (1, 1' ; 10, 10') d'insertion des câbles, correspondant chacun à une lame ressort (2, 12) disposée à l'intérieur du boîtier de l'appareil. A chacun de ces orifices correspondent bien entendu des orifices de déconnexion (4, 4' ; 14, 14').

Comme cela ressort de la figure 4, les orifices externes (10, 10') se prolongent par des canons de guidage (13, 13') et, les orifices (14, 14') se prolongent par des conduits (15, 15'). Les canons (13, 13') et les conduits (14, 14') débouchent au niveau d'une lame ressort (2) en l'occurrence partiellement double, dont les deux lamelles sont séparées par des nervures (22).

La pièce (P) forme un capot constituant, comme cela apparaît clairement en figure 5, la face (C) du boîtier, ainsi qu'une partie de la façade (F), partie qui se termine à la base de l'épaulement contenant la manette de commande.

Au voisinage de l'orifice de contrôle (21) se situe une cale de dénudage (23) donnant la mesure de la longueur de dénudage appropriée pour une bonne connexion.

D'autres possibilités de configuration sont bien entendu possibles, selon la nature de l'appareil modulaire auquel ces pièces (P) sont fixées. Il peut ainsi y avoir plus d'orifices (1, 10), n'y avoir qu'une seule surface inclinée qui fait la totalité de la largeur de la pièce, etc. La description ci-dessus, en référence aux figures, ne concerne dès lors qu'un exemple possible de mise en oeuvre de l'invention, l'homme de l'art pouvant adapter cette pièce en fonction notamment des variantes précitées.

## Revendications

1. Appareil électrique du type disjoncteur, bloc ou interrupteur différentiel, comportant un boîtier isolant dont la façade (F) est équipée d'un levier de commande, la semelle (S) opposée à ladite façade (F) étant prévue pour être montée sur un rail support normalisé, ledit boîtier pouvant de plus être accolé suivant ses grandes faces latérales à des boîtiers d'appareils électriques du même type et étant muni, pour son raccordement à un circuit de distribution d'électricité, de moyens de connexion d'entrée et de sortie respectivement accessibles via au moins un orifice (1, 1' ; 10, 10') pratiqué dans une face (C) de raccordement connexe d'une part à la semelle (S) et d'autre part aux faces d'accolement,
**caractérisé en ce qu'**au moins la face (C) de raccordement dans laquelle débouchent les moyens de connexion d'entrée (2 ,12) est constituée d'une pièce (P) additionnelle solidarisée au boîtier, comportant au moins un orifice (1, 1' ; 10, 10') d'introduction d'un ou plusieurs conducteurs pratiqué dans au moins une surface inclinée (1, 1') par rapport à la face (C) de raccordement de telle sorte que chaque orifice (1, 1' ; 10, 10') soit visible et accessible dans le prolongement de la façade (F) de l'appareil électrique.

2. Appareil électrique selon la revendication précédente, **caractérisé en ce que** chaque orifice (1, 1' ; 10, 10') est prolongé par un canon de guidage (3, ; 13, 13') orienté sensiblement perpendiculairement à la face inclinée (1, 1') dans laquelle est pratiqué ledit orifice (1, 1' ; 10, 10').

3. Appareil électrique selon l'une quelconque des revendications précédentes, **caractérisé en ce que** le nombre d'orifices (1, 1' ; 10, 10') correspond au nombre d'unités de moyens de connexions (2, 12).

4. Appareil électrique selon l'une quelconque des revendications précédentes, **caractérisé en ce que** la pièce (P) additionnelle comporte plusieurs surfaces inclinées (1, 1'), mais décalées l'une par rapport à l'autre pour différencier la zone d'introduction des conducteurs de phase de celle des conducteurs de neutre.

5. Appareil électrique selon l'une quelconque des revendications précédentes, **caractérisé en ce qu'**au moins les moyens de connexions d'entrée sont à raccordement rapide par lame ressort (2, 12).

6. Appareil électrique selon la revendication précédente, **caractérisé en ce que** chaque orifice (1, 1' ; 10, 10') d'introduction est surmonté d'un conduit (5 ; 15, 15') de passage d'un outil apte à déplacer la lame ressort (2, 12) pour libérer le conducteur enfiché.

7. Appareil électrique selon l'une des revendications 5 et 6, **caractérisé en ce que** chaque lame ressort (2, 12) est disposée entre des nervures (22) de la pièce (P) additionnelle prolongeant vers l'intérieur le canon (3 ; 13, 13') de guidage et s'étendant sensiblement parallèlement aux grandes faces latérales du boîtier.

8. Appareil électrique selon l'une des revendications précédentes, **caractérisé en ce que** la pièce (P) additionnelle est clipsable sur le boîtier de l'appareil.

9. Appareil électrique selon l'une des revendications précédentes, **caractérisé en ce que** la pièce additionnelle comporte, au moins à ses extrémités supérieure et inférieure, des pattes (19, 19') à extrémité unciforme venant se clipser élastiquement dans des logements (20) ou ouvertures prévues à cet effet dans le boîtier.

10. Appareil électrique selon l'une des revendications 7 à 9, **caractérisé en ce que** ladite pièce (P) additionnelle comporte une portion d'allure parallèle à la façade (F), constituant une partie de cette dernière, dont l'extrémité libre comporte des pattes (19) flexibles prévues pour se clipser dans le boîtier.

11. Appareil électrique selon la revendication 7, **caractérisé en ce que** ladite pièce (P) est fixée au boîtier par collage et/ou soudage.

12. Appareil électrique selon l'une des revendications précédentes, **caractérisé en ce que** la portion de la pièce (P) additionnelle constituant une partie de la façade (F) comporte au moins un orifice (21, 21') de contrôle de la présence de tension.

13. Appareil électrique selon l'une des revendications précédentes, **caractérisé en ce que** la portion de la pièce (P) additionnelle constituant une partie de la façade (F) comporte une rainure (23) de calibrage de la longueur de dénudage du conducteur à connecter.

## Claims

1. Electrical device of the type of a circuit-breaker, block or differential switch, comprising an insulating box of which the front (F) is equipped with a control lever, the base plate (S) opposite said front (F) being provided to be mounted on a standard support rail, it also being possible to place said box side by side, following its large lateral faces, with boxes of electrical devices of the same type, and said box being equipped, for connection to an electricity distribution circuit, with input and output connection means, which are respectively accessible via at least one aperture (1, 1'; 10, 10') which is made in a connecting face (C) which is connected on the one hand to the base plate (S) and on the other hand to the side-by-side faces,
**characterized in that** at least the connecting face (C) into which the input connection means (2, 12) emerge consists of an additional part (P) which is positively connected to the box, and which includes at least one aperture (1, 1'; 10, 10') for introducing one or more conductors, said aperture being made in at least one inclined surface (1, 1') in relation to the connecting face (C), in such a way that each aperture (1, 1'; 10, 10') is visible and accessible in the extension of the front (F) of the electrical device.

2. Electrical device according to the preceding claim, **characterized in that** each aperture (1, 1'; 10, 10') is extended by a guide bush (3; 13, 13'), which is oriented approximately perpendicularly to the inclined face (1, 1') in which said aperture (1, 1'; 10, 10') is made.

3. Electrical device according to any one of the preceding claims, **characterized in that** the number of apertures (1, 1'; 10, 10') corresponds to the number of units of connecting means (2, 12).

4. Electrical device according to any one of the preceding claims, **characterized in that** the additional part (P) includes multiple inclined surfaces (1, 1'), but offset relative to each other to differentiate the area for introducing the phase conductors from that for introducing the neutral conductors.

5. Electrical device according to any one of the preceding claims, **characterized in that** at least the input connection means are for fast connection by spring leaf (2, 12).

6. Electrical device according to the preceding claim, **characterized in that** each introduction aperture (1, 1'; 10, 10') is surmounted by a duct (5; 15, 15') for passage of a tool which is capable of moving the spring leaf (2, 12) to free the plugged-in conductor.

7. Electrical device according to one of Claims 5 and 6, **characterized in that** each spring leaf (2, 12) is arranged between the ribs (22) of the additional part (P), extending the guide bush (3; 13, 13') towards the interior, and itself extending approximately parallel to the large side faces of the box.

8. Electrical device according to one of the preceding claims, **characterized in that** the additional part (P) can be clipped onto the box of the device.

9. Electrical device according to one of the preceding claims, **characterized in that** the additional part includes, at least at its upper and lower ends, lugs (19, 19') with hook-shaped ends which are clipped elastically into the housings (20) or openings which are provided for this purpose in the box.

10. Electrical device according to one of Claims 7 to 9, **characterized in that** said additional part (P) includes a portion which runs parallel to the front (F), and forms a part of the latter, and of which the free end includes flexible lugs (19) which are provided to be clipped into the box.

11. Electrical device according to Claim 7, **characterized in that** said part (P) is fixed to the box by adhesive bonding or welding.

12. Electrical device according to one of the preceding claims, **characterized in that** that portion of the additional part (P) which forms part of the front (F) includes at least one aperture (21, 21') for checking the presence of tension.

13. Electrical device according to one of the preceding claims, **characterized in that** that portion of the additional part (P) which forms part of the front (F) includes a groove (23) for gauging the length of stripping the conductor to be connected.

## Patentansprüche

1. Elektrogerät des Typs Leistungsschutzschalter, differentieller Block oder differentieller Unterbrecher, mit einem Isoliergehäuse, dessen Vorderseite (F) mit einem Steuerhebel ausgerüstet ist, während die gegenüber der Vorderseite (F) befindliche Bodenplatte (S) dazu vorgesehen ist, an einer genormten Tragschiene montiert zu werden, wobei das Gehäuse außerdem auf seinen großen Seitenflächen an Gehäuse elektrischer Geräte desselben Typs angefügt sein kann und für seine Verbindung mit einer Stromverteilerschaltung mit Eingangs- und Ausgangsverbindungsmitteln versehen ist, die jeweils durch wenigstens eine Öffnung (1, 1'; 10, 10') zugänglich sind, die in einer Verbindungsfläche (C) ausgespart ist, die einerseits mit der Bodenplatte (S) und andererseits mit den Anfügeflächen verbunden ist,
**dadurch gekennzeichnet, dass** wenigstens die Verbindungsfläche (C), in die die Eingangsanschlussmittel (2, 12) münden, aus einem mit dem Gehäuse fest verbundenen zusätzlichen Teil (P) gebildet sind, das wenigstens eine Einführungsöffnung (1, 1': 10, 10') für einen oder mehrere Leiter aufweist, die in wenigstens einer in Bezug auf die Verbindungsfläche (C) geneigten Oberfläche (1, 1') ausgespart ist, derart, dass jede Öffnung (1, 1'; 10, 10') in der Verlängerung der Vorderseite (F) des Elektrogeräts sichtbar und zugänglich ist.

2. Elektrogerät nach dem vorhergehenden Anspruch, **dadurch gekennzeichnet, dass** jede Öffnung (1, 1'; 10, 10') durch ein Führungsrohr (3; 13, 13') verlängert ist, das im Wesentlichen senkrecht zu der geneigten Fläche (1, 1') orientiert ist, in der die Öffnung (1, 1'; 10, 10') ausgespart ist.

3. Elektrogerät nach einem der vorhergehenden Ansprüche, **dadurch gekennzeichnet, dass** die Anzahl von Öffnungen (1, 1'; 10, 10') der Anzahl von Verbindungsmitteleinheiten (2, 12) entspricht.

4. Elektrogerät nach einem der vorhergehenden Ansprüche, **dadurch gekennzeichnet, dass** das zusätzliche Teil (P) mehrere geneigte Oberflächen (1, 1') aufweist, die jedoch zueinander versetzt sind, um die Einführungszone der Phasenleiter und jene der Neutralleiter unterscheiden zu können.

5. Elektrogerät nach einem der vorhergehenden Ansprüche, **dadurch gekennzeichnet, dass** wenigstens die Eingangsanschlussmittel vom Schnellverbindungstyp mittels einer Blattfeder (2, 12) sind.

6. Elektrogerät nach dem vorhergehenden Anspruch, **dadurch gekennzeichnet, dass** über jeder Einführungsöffnung (1, 1'; 10, 10') ein Kanal (5; 15, 15') für den Durchgang eines Werkzeugs angebracht ist, das die Blattfeder (2, 12) verlagern kann, um den eingesteckten Leiter freizugeben.

7. Elektrogerät nach einem der Ansprüche 5 und 6, **dadurch gekennzeichnet, dass** jede Blattfeder (2, 12) zwischen den Stegen (22) des zusätzlichen Teils (P) angeordnet ist, die in das Führungsrohr (3; 13, 13') verlängert sind und sich im Wesentlichen parallel zu den großen Seitenflächen des Gehäuses erstrecken.

8. Elektrogerät nach einem der vorhergehenden Ansprüche, **dadurch gekennzeichnet, dass** das zusätzliche Teil (P) am Gehäuse des Geräts einrastbar ist.

9. Elektrogerät nach einem der vorhergehenden Ansprüche, **dadurch gekennzeichnet, dass** das zusätzliche Teil wenigstens an seinem oberen und seinem unteren Ende Ansätze (19, 19') mit hakenförmigem Ende aufweist, die in den hierzu im Gehäuse vorgesehenen Aufnahmesitzen (20) oder Öffnungen elastisch einrasten.

10. Elektrogerät nach einem der Ansprüche 7 bis 9, **dadurch gekennzeichnet, dass** das zusätzliche Teil (P) einen Abschnitt mit einem zu der Vorderseite (F) parallelen Verlauf aufweist, der einen Teil dieser Letzteren bildet und wovon das freie Ende biegsame Ansätze (19) aufweist, die dazu vorgesehen sind, im Gehäuse einzurasten.

11. Elektrogerät nach Anspruch 7, **dadurch gekennzeichnet, dass** das Teil (P) am Gehäuse durch Kleben und/oder Schweißen befestigt ist.

12. Elektrogerät nach einem der vorhergehenden Ansprüche, **dadurch gekennzeichnet, dass** der Abschnitt des zusätzlichen Teils (P), der einen Teil der Vorderseite (F) bildet, wenigstens eine Öffnung (21, 21') für die Kontrolle des Anliegens einer Spannung aufweist.

13. Elektrogerät nach einem der vorhergehenden Ansprüche, **dadurch gekennzeichnet, dass** der Abschnitt des zusätzlichen Teils (P), das einen Teil der Vorderseite (F) bildet, eine Rille (23) für die Einstellung der Länge der Abisolierung des anzuschließenden Leiters aufweist.
